# EUROPÄISCHE PATENTSCHRIFT

(11) **EP 3 712 346 B1**
(45) Veröffentlichungstag und Bekanntmachung des Hinweises auf die Patenterteilung: **16.10.2024**
(21) Anmeldenummer: 20161482.3
(22) Anmeldetag: 06.03.2020
(51) Int. Cl.: E04G 5/04, E04G 1/38

(54) **GERÜSTANORDNUNG**
SCAFFOLDING ARRANGEMENT
SYST?ME D'ÉCHAFAUDAGE

(30) Priorität: 19.03.2019 DE 102019107026
(43) Veröffentlichungstag der Anmeldung: 23.09.2020
(73) Patentinhaber: WE Group GmbH & Co. KG, 49685 Emstek (DE)
(72) Erfinder: Wessendorf, Franz, 49685 Emstek (DE)
(74) Vertreter: Wickord, Wiro

(56) Entgegenhaltungen:
- WO-A1-2011/095279
- CN-A- 107 268 978
- DE-U1- 202016 101 845
- GB-A- 2 112 440

## Beschreibung

Die Erfindung betrifft eine Gerüstanordnung, welche an eine Gebäudewand, insbesondere an eine Gebäudeaußenwand angebaut wird.

Um ein Gerüst an einer Gebäudewand festzulegen, werden heute üblicherweise Ringschrauben über einen Dübel in der Gebäudewand festgelegt. Das Gerüst wird dann mit den Ringschrauben verbunden. Da aber der Abstand des Gerüsts zur Gebäudewand und damit auch eine Schaftlänge der Ringschraube beispielsweise aufgrund steigender Dämmschichtstärken beziehungsweise die Stärke der Wandaufbauten tendenziell zunehmen, kommt die klassische Art der Festlegung des Gerüsts an der Gebäudewand an ihre Grenzen. Insbesondere können Querkräfte bei langen Ringschrauben nur unzureichend abgestützt werden oder die Fassade kann beim Entfernen beziehungsweise Herausdrehen der infolge der Krafteinwirkung verformten Ringschrauben unmittelbar nach ihrer Herstellung beschädigt werden. Insofern kommen heute vermehrt Fassadenanker zum Einsatz, die aufgrund ihrer belastungsgerechten Formgebung, ihrer konstruktiven Gestalt und ihres Werkstoffs besser geeignet sind, Querkräfte abzustützen. Diese Anker verbleiben mithin nach der Herstellung der Fassade als Permanentanker am Gebäude. Sie können somit auch zukünftig verwendet und wieder belegt werden, beispielsweise wenn im Rahmen einer Fassadenrenovierung an dem Gebäude erneut ein Gerüst aufgebaut wird. Problematisch ist hierbei jedoch, dass das Gerüst relativ zum Permanentanker ausgerichtet werden muss, um eine sichere Festlegung des Gerüsts an der Gebäudewand zu gewährleisten.

Eine Gerüstanordnung mit einer Konsolenbefestigung für das Gerüst gibt die GB 2 112 440 A an. Hierbei ist eine als ein hohlprofilförmiges Vierkantrohr ausgebildete Reling auf verschweißten Winkeln aufgestützt, wobei die Winkel an einer Mehrzahl von zueinander in einer Horizontalrichtung beabstandeten Ankern festgelegt sind. Die Reling ist hier über eine Konsole, welche als ein Teil des Gerüsts ausgebildet ist, festgelegt, wobei die Konsole die Reling abschnittsweise mantelseitig umgreift und an die Gebäudewand abgestützt ist. Demzufolge ist hier das Gerüst nahe an der Gebäudewand und in Abhängigkeit von der Position der Anker festgelegt.

Die WO 2011/095279 A1 gibt eine Gerüstanordnung an, bei der die horizontal orientierte Reling als ein Hohlprofilrohr ausgebildet ist und über eine erste Kupplung mit drehbar gelagerten Rohrverbindern an einer Mehrzahl von zueinander in einer Horizontalrichtung beabstandet angeordneten Ankern festgelegt ist.

Ebenfalls gibt die CN 107 268 978 A eine Gerüstanordnung mit einer horizontal orientierten, hohlrohrförmigen Reling an, die über eine Mehrzahl von zueinander in einer Horizontalrichtung beabstandet angeordneten Ankern festgelegt ist. Die Reling ist hierbei über drehstarre Rohrschellen mit den Ankern verbunden, wobei auf der Reling zusätzliche Doppel-Rohrschellen gehalten sind, die als Verbindungsmittel für weitere Gerüstbauelemente beziehungsweise für das Gerüst dienen.

Die DE 20 2016 101 845 U1 offenbart ein Gerüstrohrprofil mit einer innenrohrmantelseitigen Rohrversteifung, wobei das Gerüstrohrprofil durch steckbar miteinander verbundene Rohrelemente gebildet ist.

Aufgabe der vorliegenden Erfindung ist es, eine verbesserte Möglichkeit zur Festlegung eines Gerüsts an einer Gebäudewand anzugeben.

Zur Lösung der Aufgabe weist die Erfindung die Merkmale des Patentanspruchs 1 auf. Demzufolge umfasst die erfindungsgemäße Gerüstanordnung eine Mehrzahl von zueinander jedenfalls in eine Horizontalrichtung beabstandet angeordneten Ankern, mit den Ankern verbundene Rohrschellen sowie eine jedenfalls im Wesentlichen horizontal erstreckte Reling, welche an den Rohrschellen festgelegt ist. Ferner umfasst die erfindungsgemäße Gerüstanordnung ein Gerüst mit einer Mehrzahl von jedenfalls seitlich und optional vertikal verteilt angeordneten Systemrahmen, mit zwischen den Systemrahmen vorgesehenen Belagtafeln und/oder Belagbohlen und mit Geländerelementen sowie eine Verbindungseinrichtung zum Festlegen des Gerüsts an der Reling. Die Verbindungseinrichtung sieht hierbei eine die Reling umgreifende erste Kupplung, eine ein Rohrelement des Gerüsts umgreifende zweite Kupplung sowie einen Kupplungsverbinder zum Verbinden der ersten Kupplung mit der zweiten Kupplung vor.

Der besondere Vorteil der Erfindung besteht darin, dass die relative Positionierung des Gerüsts zu den an der Gebäudewand festgelegten Ankern weniger exakt vorzusehen ist. Die Reling dient insofern als Ausgleichselement. Sie ist zum einen mit Hilfe der Anker an der Gebäudewand festgelegt. Zum anderen kann das Gerüst an jeder beliebigen Stelle der Reling festgelegt werden. Einer exakten räumlichen Zuordnung der Anker zu einem Element des Gerüsts braucht es daher bei der Verwendung der erfindungsgemäßen Gerüstanordnung nicht mehr.

Der Kerngedanke der Erfindung besteht also darin, von der Vielzahl an einzelnen Befestigungspunkten, die heute durch die Ösen- beziehungsweise Ringschrauben definiert sind, weg hin zu einer Befestigungsschiene zu gelangen, die mannigfaltige Anschlag- beziehungsweise Befestigungsmöglichkeiten bietet. Sofern mehrere Relings vertikal beabstandet an der Gebäudewand vorgesehen werden, definieren diese eine Befestigungsebene, an der das Gerüst sehr flexibel und zugleich sicher festgelegt werden kann.

Das Gerüst kann neben den Systemrahmen, den Belagtafeln beziehungsweise Belagbohlen sowie den Geländerelementen selbstverständlich weitere Komponenten umfassen, beispielsweise Diagonalstreben, Gewindefüße sowie längs beziehungsweise quer orientierte Bordbretter. Als Geländerelemente können beispielsweise in die Richtung der Belagtafeln beziehungsweise Belagbohlen orientierte und in die Systemrahmen eingehangene Geländerstangen, Stirngeländer oder selbsttragende Längsgeländer vorgesehen werden. Des Weiteren können Aufzugsanlagen und/oder Treppen als Teil des Gerüsts vorgesehen werden. Die konkrete Geometrie beziehungsweise Abmessung und/oder Bauform des Gerüsts ist dabei aber von untergeordneter Rolle. Insbesondere kann die erfindungsgemäße Gerüstanordnung für Gerüste verschiedener Anbieter verwendet werden.

Die Anker können dabei unabhängig von der Gestalt des Gerüsts einen optimalen beziehungsweise maximalen Abstand aufweisen, so dass beim Setzen der Anker möglichst wenig Arbeit zu leisten ist und die optische Beeinträchtigung der Fassade gering ist. Zwei in horizontaler Richtung benachbarte Relings, welche bevorzugt zueinander parallel an der Gebäudewand festgelegt sind, können bevorzugt einen Abstand von zirka vier Metern beziehungsweise zwei Standartgerüsthöhen aufweisen.

Nach einer bevorzugten Ausführungsform der Erfindung sind die erste Kupplung und/oder die zweite Kupplung abnehmbar und/oder in eine Verbinderlängsrichtung verschiebbar an dem Kupplungsverbinder festgelegt. Als Kupplungsverbinder kann beispielsweise ein Rohr verwendet werden. Vorteilhaft kann durch das verschiebbare beziehungsweise abnehmbare Festlegen der Kupplungen an dem Kupplungsverbinder ein verbesserter Toleranzausgleich sowohl in Bezug auf die Länge des Kupplungsverbinders und damit den Abstand des Gerüsts von der Gebäudewand als auch in Bezug auf den Winkel beziehungsweise die Neigung des Kupplungsverbinders realisiert werden. Beim Aufbau des Gerüsts stets auftretende Toleranzen können insofern in optimaler Weise ausgeglichen werden.

Nach einer Weiterbildung der Erfindung ist die zweite Kupplung der Verbindungseinrichtung an einer Vertikalstrebe des Systemrahmens des Gerüsts festgelegt. Vorteilhaft kann durch die Festlegung an der vertikal erstreckten Strebe des Systemrahmens eine vertikale Positionierung der Kupplung bedarfsgerecht erfolgen. Ein Toleranzausgleich in die Höhenrichtung ist hierdurch sehr einfach möglich.

Nach einer Weiterbildung der Erfindung sind die erste Kupplung und/oder die zweite Kupplung doppelschellenartig ausgeführt. Durch die doppelschellenartige Ausführung der Kupplungen können im Gerüstbau verbreitete beziehungsweise genormte Bauelemente verwendet werden. Insofern kann bevorzugt auch vorgesehen werden, dass ein Außendurchmesser der Reling und/oder ein Außendurchmesser des Rohrs der Verbindungseinrichtung dem Außendurchmesser der Vertikalstrebe des Systemrahmens beziehungsweise dem Außendurchmesser der im Gerüstbau üblicherweise verwendeten Rohrprofile entsprechen.

Die Reling kann beispielsweise rohrförmig ausgebildet sein mit einer kreisförmigen Außenquerschnittsgeometrie. Beispielsweise kann ein Rohr mit einem im Gerüstbau üblichen und/oder konstanten Außendurchmesser als Reling verwendet werden. Insbesondere kann ein Gerüstrohr als Reling verwendet werden.

Nach einer Weiterbildung der Erfindung ist zwischen dem Anker und der Rohrschelle ein Längenausgleichsadapter vorgesehen, der mit dem Anker einerseits und der Rohrschelle andererseits verbunden ist. Der Längenausgleichsadapter verfügt über Einstellmittel zum Einstellen eines Abstands der Rohrschelle von dem Anker. Beispielsweise können an dem Längenausgleichsadapter Rastvorrichtungen als Einstellmittel vorgesehen werden. Vorteilhaft kann durch das Vorsehen des Längenausgleichsadapters die Positionierung und Ausrichtung der Reling in Bezug auf ihren Abstand zur Gebäudewand sehr genau eingestellt werden. Insbesondere ist es möglich, Toleranzen bei der Installation der Reling, welche beispielsweise auf Unebenheiten in der Gebäudewand zurückzuführen sind, auszugleichen. Ein Abstand der Reling von der Gebäudewand kann insofern bedarfsgerecht gewählt beziehungsweise eingestellt werden.

Nach einer Weiterbildung der Erfindung kann als Einstellmittel des Längsausgleichsadapters eine Schraubverbindung vorgesehen sein. Die Schraubverbindung ist dabei so ausgebildet, dass durch Rotation eines Betätigungskörpers der Schraubverbindung der Abstand zwischen der Rohrschelle und dem Anker einstellbar ist. Vorteilhaft kann durch das Vorsehen der Schraubverbindung eine auch unter den rauen Bedingungen auf einer Baustelle robuste und langlebige Lösung bereitgestellt werden, welche zugleich eine ausreichend exakte Definition des Abstands erlaubt. Der Abstand kann insofern kontinuierlich eingestellt werden und es ist möglich, die Reling unabhängig von eventuellen Unebenheiten oder Fehlstellen in der Gebäudewand gerade beziehungsweise fluchtend zu montieren.

Alternativ kann als Einstellmittel des Längenausgleichsadapters beispielsweise ein Klemmverbinder vorgesehen werden, welcher eine kontinuierliche Einstellung des Abstands erlaubt.

Nach einer Weiterbildung der Erfindung ist der Anker als ein mehrteiliger Anker ausgebildet mit einer metallischen Lastverteilplatte und mit einem Stützkörper, welcher sich von einer im montierten Zustand der Gebäudewand zugewandten und an die Lastverteilplatte angelegten ersten Stirnseite in Richtung einer gegenüberliegenden, im montierten Zustand dem Gerüst zugewandten Stirnseite hin verjüngt. Beispielsweise ist der Stützkörper aus einem Kunststoff hergestellt. Bevorzugt ist der Stützkörper aus einem faserverstärkten Kunststoff hergestellt. Vorteilhaft kann durch die mehrteilige Gestalt des Ankers die Krafteinleitung in die Gebäudewand optimiert werden. Die metallische Lastverteilplatte sorgt zum einen dafür, dass eine flächige und stabile Anlage des Ankers an der Gebäudewand realisiert werden kann. Hierzu kann zwischen der Gebäudewand und der Lastverteilplatte insbesondere eine aushärtbare Ausgleichsmasse vorgesehen sein, welche dazu dient, Unebenheiten in der Gebäudewand einzuebnen und eine flächige Anlage der Lastverteilplatte an der Gebäudewand zu gewährleisten. Der Stützkörper ist aufgrund seiner Geometrie besonders auf das Aufnehmen von Querkräften ausgelegt. Beispielsweise können an dem Anker radial orientierte Rippen zur Aufnahme beziehungsweise Abstützung der Querkräfte vorgesehen sein. Die Herstellung des Stützkörpers aus Kunststoff berücksichtigt dabei, dass insbesondere bei Permanentankern keine Wärmebrücke gebildet wird, wie dies etwa bei metallischen Werkstoffen der Fall wäre.

Nach einer Weiterbildung der Erfindung ist an der zweiten Stirnseite des Stützkörpers ein rohrförmiger Hals gebildet. Der rohrförmige Hals kann beispielsweise einen Gewindeschaft der Rohrschelle beziehungsweise einen Gewindezapfen des Längenausgleichsadapters umgreifen. Vorteilhaft kann durch das Vorsehen des Halses gewährleistet werden, dass beim Herstellen der Fassade und insbesondere beim Auftragen des Putzes eben dieser nicht an den Komponenten des Längenausgleichsadapters beziehungsweise der Rohrschelle anhaftet. Die Komponenten können nach dem Herstellen der Fassade folglich entfernt werden, ohne dass die Gefahr besteht, dass der Putz infolge der Demontage des Längenausgleichsadapters beziehungsweise der Rohrschelle beschädigt wird. Zugleich kann der Hals des Stützkörpers nach dem Herstellen der Fassade und dem Entfernen der Rohrschelle beziehungsweise des Längenausgleichsadapters flächenbündig mit der Fassade eingekürzt werden. Dies ist insbesondere dann in einfacher Weise möglich, wenn der Stützkörper aus Kunststoff besteht.

Nach der Erfindung ist die Reling versteift ausgebildet. Sie sieht einen Rohrmantel und eine innenliegende Rohrversteifung vor. Die Rohrversteifung stützt sich innenrohrmantelseitig an dem Rohrmantel ab beziehungsweise ist innenrohrmantelseitig mit dem Rohrmantel verbunden. Die versteifte Reling kann beispielsweise einstückig hergestellt sein. Beispielsweise kann die Rohrversteifung jedenfalls abschnittsweise nachträglich in den Rohrmantel eingebracht und dort festgelegt worden sein. Zur Festlegung kann beispielsweise ein Schweißverfahren zur Anwendung kommen. Vorteilhaft kann durch das Vorsehen der versteiften Reling deren Widerstandsfähigkeit und insbesondere deren Fähigkeit zur Aufnahme von Querkräften verbessert werden. Insbesondere einer Durchbiegung der Reling ist auf diese Weise vorgebeugt. Die Reling kann beispielsweise aus einem metallischen Werkstoff oder aus Kunststoff hergestellt sein.

Nach der Erfindung ist die Reling durch steckbar miteinander verbundene Relingelemente gebildet. Beispielsweise sind die Relingelemente ineinandergesteckt und/oder miteinander verrastet. Die Relingelemente können hierzu an ihren gegenüberliegenden Enden korrespondierend geformte Verbindungsabschnitte aufweisen. Beispielsweise sind Adapter zwischen benachbarten Relingelementen vorgesehen zum Verbinden derselben. Die Relingelemente können kraftschlüssig und/oder formschlüssig verbunden werden. Vorteilhaft kann durch das Vorsehen der Relingelemente die Länge der Reling individuell gewählt und der jeweiligen Größe der Fassade angepasst werden. Zudem vereinfachen sich die Handhabung und der Transport der Reling durch das Vorsehen der Relingelemente. Beispielsweise können die Relingelemente eine genormte Länge oder verschiedene genormte Längen aufweisen.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter. Es zeigen:
- Fig. 1: eine perspektivische Vorderseitenansicht einer erfindungsgemäßen Gerüstanordnung,
- Fig. 2: eine Vergrößerung des Details X der Gerüstanordnung nach Fig. 1,
- Fig. 3: eine perspektivische Ansicht eines Ankers, eines Längenausgleichsadapters, einer Rohrschelle und einer Reling der Installationsanordung und
- Fig. 4: einen Längsschnitt durch den Anker, den Längenausgleichsadapter sowie die Rohrschelle mit der daran festgelegten Reling.

Eine erfindungsgemäße Gerüstanordnung umfasst als wesentliche Komponenten einen zur Festlegung an einer Gehäusewand 36 gebildeten Anker 1, einen Längenausgleichsadapter 6, eine Rohrschelle 4, eine an der Rohrschelle 4 festgelegte Reling 3 sowie ein Gerüst 2 und eine Verbindungseinrichtung 5 zum Verbinden des Gerüsts 2 mit der Reling 3. Das Gerüst 2, welches in Fig. 1 exemplarisch rasterartig ausgebildet ist und vier Standardbreiten breit sowie fünf Standardhöhen hoch ist, umfasst eine Mehrzahl von horizontal beabstandet sowie vertikal übereinander angeordneten Systemrahmen 16, zwischen den Systemrahmen 16 angeordnete Belagtafeln 17, Geländerstangen 18, welche zwischen den Systemrahmen 16 vorgesehen sind, höhenmäßig einstellbare Gewindefüße 22 sowie längserstreckte Bordbretter 20 und quererstreckte Bordbretter 21. Zusätzlich sind Diagonalstreben 19 vorgesehen zum Versteifen des Gerüsts 2. Selbstverständlich kann das Gerüst zwei weitere, nicht dargestellte Elemente aufweisen, beispielsweise Treppen, Leitern oder Stirngeländer.

Zur mittelbaren Festlegung des Gerüsts 2 an einer der in Fig. 1 und 2 nicht dargestellten Gebäudewand 36 dient die Reling 3. Die Reling 3 ist horizontal erstreckt. Jeweils ist eine Reling 3 im Abstand von jeweils zwei Standardgerüsthöhen vorgesehen. Der Abstand der horizontal erstreckten Relings zueinander beträgt insofern näherungsweise 4 m. Die Reling 3 ist durch mehrere ineinandergesteckte Relingelemente 3.1, 3.2 gebildet. Erfindungsgemäß sind die ineinandergesteckten Relingelemente 3.1, 3.2 über eine Kugelraste miteinander verbunden und aneinander festgelegt. Zum Festlegen des Gerüsts 2 an der Reling 3 dient die Verbindungseinrichtung 5. Die Verbindungseinrichtung 5 umfasst eine erste Kupplung 30 sowie eine zweite Kupplung 32. Jeweils sind die erste Kupplung 30 und die zweite Kupplung 32 doppelschellenartig ausgebildet. Die Kupplungen 30, 32 sind über ein als Kupplungsverbinder dienendes Rohr 29 der Verbindungseinrichtung 5 verbunden. Die Kupplungen 30, 32 sind dabei lösbar und verschiebbar an dem Rohr 29 gehalten. Durch das lösbare und verschiebbare Festlegen der Kupplungen 30, 32 an dem Rohr 29 können ein Abstand zwischen dem Gerüst 2 und der Reling 3 variabel beziehungsweise bedarfsgerecht eingestellt und Toleranzen ausgeglichen werden.

Die Reling 3 ist über den Anker 1, die Rohrschelle 4 sowie den Längenausgleichsadapter 6 an der Gebäudewand 36 festgelegt, vergleiche Fig. 3 und 4. Der Anker 1 ist hierbei als mehrteiliger Anker 1 ausgebildet mit einer Lastverteilplatte 7, einem Stützkörper 8 sowie einem von dem Stützkörper 8 umschlossenen Gewindeelement 13. Die Lastverteilplatte 7 ist bevorzugt aus einem metallischen Werkstoff gebildet. Sie ist über eine aushärtende Ausgleichsmasse an der Gebäudewand 36 abgestützt. Die Ausgleichsmasse dient dazu, Unebenheiten der Gebäudewand 36 zu nivellieren und gewährleistet eine flächige Anlage der Lastverteilplatte 7. Der Stützkörper 8 weist eine der Lastverteilplatte 7 zugewandte erste Stirnseite 9 sowie eine zweite Stirnseite 10 auf, welche im montierten Zustand der Rohrschelle 4 beziehungsweise dem Gerüst 2 zugewandt ist. Von der ersten Stirnseite 9 in Richtung der zweiten Stirnseite 10 verjüngt sich der Stützkörper 8 des Ankers 1. Er sieht hierbei zum einen radial orientierte Rippen 11 vor, welche dazu dienen, von dem Gerüst über die Reling in den Anker übertragene Querkräfte möglichst effektiv aufzunehmen. Darüber hinaus sieht der Stützkörper 8 im Bereich der zweiten Stirnseite 10 einen rohrförmigen Hals 12 vor. Der rohrförmige Hals 12 umgreift im vorliegenden Ausführungsbeispiel der Erfindung einen Gewindezapfen 34 des Längenausgleichsadapters 6. Der Gewindezapfen 34 ist dabei mit einem Außengewinde versehen. Er greift in das ein Innengewinde aufweisende Gewindeelement 13 des Ankers 1 ein.

Der Längenausgleichsadapter 6 sieht neben dem Gewindezapfen 34 einen ebendiesen aufnehmenden und drehbar an demselben gehaltenen Schaft 33 mit einem Gewindeelement 35 vor. In das Gewindeelement 35 des Längenausgleichsadapters 6 greift ein Gewindeschaft 25 der Rohrschelle 4 ein. Durch Rotation des Schafts 33 kann insofern ein Abstand zwischen dem Anker 1 und der Rohrschelle 4 beziehungsweise der Reling 3 eingestellt werden. Der Schaft 33 des Längenausgleichsadapters 6 dient insofern als Betätigungskörper der Schraubverbindung, die den Schaft 33 mit dem Gewindeelement 35 sowie den Gewindezapfen 34 und den Gewindeschaft 25 aufweist.

Die Rohrschelle 4 sieht eine Aufnahme 26 vor. In die Aufnahme 26 ist in einem montierten Zustand der erfindungsgemäßen Gerüstanordnung die Reling 3 eingelegt. An der Aufnahme 26 ist zum einen der Gewindeschaft 25 vorgesehen. Der Gewindeschaft 25 und die Aufnahme 26 sind drehstarr beziehungsweise stoffschlüssig miteinander verbunden. An der Aufnahme 26 ist überdies schwenkbar der Bügel 27 gehalten. Der Bügel 27 umgreift im montierten Zustand die Reling 3. Zum Festlegen der Reling 3 an der Rohrschelle 4 dient eine Verschlussverschraubung 28. Sie verbindet ein freies Ende des Bügels 27 lösbar mit der Aufnahme 26.

Die Reling 3 ist im vorliegenden Ausführungsbeispiel der Erfindung versteift ausgebildet. Sie sieht insofern den Rohrmantel 23 sowie eine innenliegende Rohrversteifung 24 vor. Die Rohrversteifung 24 stützt sich innenrohrmantelseitig an dem Rohrmantel 23 ab. Vorliegend ist die Rohrversteifung 24 kreuzförmig regelmäßig gebildet.

Die doppelschellenartigen Kupplungen 30, 32 weisen wie die Rohrschelle eine Aufnahme sowie zwei an der Aufnahme gegenüberliegenden Seiten schwenkbar gehaltene Bügel auf. Die Bügel weisen hierbei eine um 90° gedrehte Orientierung auf. Die doppelschellenartigen Kupplungen 30, 32 dienen insofern insbesondere dazu, zwei Rohre in einer gekreuzten Orientierung miteinander zu verbinden.

Die konkrete Ausführungsform des Gerüsts ist in dem vorliegenden Ausführungsbeispiel der Erfindung exemplarisch gewählt. Selbstverständlich kann das Gerüst bedarfsgerecht konfiguriert und an die jeweiligen räumlichen und bauseitigen Gegebenheiten vor Ort angepasst werden. Insbesondere kann die erfindungsgemäße Gerüstanordnung - wie vorliegend dargestellt - ein modular ausgebautes Systemgerüst, ein Rohr-/Kupplungsgerüst, ein Modulgerüst oder dergleichen umfassen.

Gleiche Bauteile und Bauteilfunktionen sind durch gleiche Bezugszeichen gekennzeichnet.

## Patentansprüche

1. Gerüstanordnung für eine Gebäudewand (36), insbesondere für eine Gebäudeaußenwand, umfassend
- eine Mehrzahl von zueinander jedenfalls in einer Horizontalrichtung beabstandet angeordneten Ankern (1),
- mit den Ankern (1) verbundene Rohrschellen (4),
- eine bevorzugt im Wesentlichen horizontal erstreckte Reling (3), wobei die Reling (3) an den Rohrschellen (4) festgelegt ist,
- ein Gerüst (2), insbesondere aufweisend eine Mehrzahl von jedenfalls seitlich und optional vertikal verteilt angeordneten Systemrahmen (16), zwischen den Systemrahmen (16) vorgesehene Belagtafeln (17) und/oder Belagbohlen und Geländerelementen, und
- eine Verbindungseinrichtung (5) zum Festlegen des Gerüsts (2) an der Reling (3) mit einer die Reling (3) umgreifenden ersten Kupplung (30),
- wobei die Verbindungseinrichtung eine ein Rohrelement des Gerüsts (2) umgreifende zweite Kupplung (32) sowie einen Kupplungsverbinder zum Verbinden der ersten Kupplung (30) mit der zweiten Kupplung (32) aufweist,
- **dadurch gekennzeichnet, dass** die Reling (3) durch mehrere ineinandergesteckte und über eine Kugelraste miteinander verbundene und aneinander festgelegte Relingelemente (3.1, 3.2) gebildet ist und als eine versteifte Reling (3) ausgebildet ist mit einem Rohrmantel (23) und einer innenliegenden Rohrversteifung (24), wobei die Rohrversteifung (24) sich innenrohrmantelseitig an dem Rohrmantel (23) abstützt und/oder mit diesem verbunden ist.

2. Gerüstanordnung nach Anspruch 1, **dadurch gekennzeichnet, dass** die erste Kupplung (30) und/oder die zweite Kupplung (32) abnehmbar und/oder in eine Verbinderlängsrichtung verschiebbar an den Kupplungsverbinder festgelegt sind.

3. Gerüstanordnung nach Anspruch 1 oder 2, **dadurch gekennzeichnet, dass** als Kupplungsverbinder ein in die Verbinderlängsrichtung erstrecktes Rohr (29) vorgesehen ist und/oder dass die erste Kupplung (30) und/oder die zweite Kupplung (32) doppelschellenartig ausgeführt sind.

4. Gerüstanordnung nach einem der Ansprüche 1 bis 3, **dadurch gekennzeichnet, dass** zwischen dem Anker (1) und der Rohrschelle (4) ein Längenausgleichsadapter (6) vorgesehen ist, wobei der Längenausgleichsadapter (6) mit dem Anker (1) einerseits und der Rohrschelle (4) andererseits verbunden ist und über ein Einstellmittel verfügt zum Einstellen eines Abstands der Rohrschelle (4) von dem Anker (1).

5. Gerüstanordnung nach Anspruch 4, **dadurch gekennzeichnet, dass** als Einstellmittel ein Klemmverbinder vorgesehen ist und/oder dass als Einstellmittel eine Schraubverbindung realisiert ist derart, dass durch Rotation eines Betätigungskörpers der Schraubverbindung der Abstand der Rohrschelle (4) zum Anker (1) einstellbar ist.

6. Gerüstanordnung nach einem der Ansprüche 1 bis 5, **dadurch gekennzeichnet, dass** der Anker (1) ein Gewindeelement (13) aufweist zur Aufnahme eines Gewindeschafts (25) der Rohrschelle (4) und/oder eines Gewindezapfens (34) des Längenausgleichsadapters (6).

7. Gerüstanordnung nach einem der Ansprüche 1 bis 6, **dadurch gekennzeichnet, dass** die zweite Kupplung (32) der Verbindungseinrichtung (5) an einer Vertikalstrebe (31) des Systemrahmens (16) des Gerüsts (2) festgelegt ist.

8. Gerüstanordnung nach einem der Ansprüche 1 bis 7, **dadurch gekennzeichnet, dass** der Anker (1) als ein mehrteiliger Anker ausgebildet ist mit einer metallischen Lastverteilplatte (7) und einem Stützkörper (8), wobei der Stützkörper (8) sich von einer im montierten Zustand der Gebäudewand (36) zugewandten und an die Lastverteilplatte (7) angelegten ersten Stirnseite (9) in Richtung einer gegenüberliegenden, im montierten Zustand dem Gerüst (2) zugewandten zweiten Stirnseite (10) hin verjüngt.

9. Gerüstanordnung nach einem der Ansprüche 1 bis 8, **dadurch gekennzeichnet, dass** die zweite Stirnseite (10) des Stützkörpers (8) durch einen rohrförmigen Hals (12) des Ankers (1) definiert ist.

10. Gerüstanordnung nach einem der Ansprüche 1 bis 9, **dadurch gekennzeichnet, dass** der Stützkörper (8) aus Kunststoff hergestellt ist und dass der Stützkörper (8) bevorzugt aus einem faserverstärkten Kunststoff gebildet ist.

## Claims

1. Scaffolding arrangement for a building wall (36), in particular for an external building wall, comprising
- a plurality of anchors (1) mutually spaced apart at least in a horizontal direction,
- pipe brackets (4) connected to the anchors (1),
- a preferably substantially horizontally extending railing (3), the railing (3) being fixed to the pipe brackets (4),
- a scaffold (2), in particular having a plurality of system frames (16) which are arranged at least laterally and optionally vertically distributed, flooring panels (17) provided between the system frames (16) and/or planks and rail elements, and
- a connecting device (5) for fixing the scaffold (2) to the railing (3), having a first coupling (30) which engages around the railing (3),
- the connecting device having a second coupling (32) which engages around a pipe element of the scaffold (2) and a coupling connector for connecting the first coupling (30) to the second coupling (32),
- **characterised in that** the railing (3) is formed by a plurality of railing elements (3.1, 3.2), which are plugged together and interconnected via a ball catch and fixed to one another, and is formed as a reinforced railing (3), comprising an outer pipe (23) and an internal pipe reinforcement (24), the pipe reinforcement (24) being supported on and/or connected to the outer pipe (23) on the inner face of the outer pipe.

2. Scaffolding arrangement according to claim 1, **characterised in that** the first coupling (30) and/or the second coupling (32) are fixed to the coupling connector so as to be removable and/or to be displaceable in a longitudinal connector direction.

3. Scaffolding arrangement according to either claim 1 or claim 2, **characterised in that** a pipe (29) extending in the longitudinal connector direction is provided as a coupling connector, and/or **in that** the first coupling (30) and/or the second coupling (32) are configured in the manner of a double bracket.

4. Scaffolding arrangement according to any of claims 1 to 3, **characterised in that** a length compensation adapter (6) is provided between the anchor (1) and the pipe bracket (4), the length compensation adapter (6) being connected both to the anchor (1) and to the pipe bracket (4) and having an adjustment means for adjusting a distance of the pipe bracket (4) from the anchor (1).

5. Scaffolding arrangement according to claim 4, **characterised in that** a connector clamp is provided as the adjustment means, and/or **in that** a screw connection is implemented as the adjustment means in such a way that the distance of the pipe bracket (4) from the anchor (1) is adjustable by rotating an actuation body of the screw connection.

6. Scaffolding arrangement according to any of claims 1 to 5, **characterised in that** the anchor (1) has a threaded element (13) for receiving a threaded shaft (25) of the pipe bracket (4) and/or a threaded journal (34) of the length compensation adapter (6).

7. Scaffolding arrangement according to any of claims 1 to 6, **characterised in that** the second coupling (32) of the connecting device (5) is fixed to a vertical strut (31) of the system frame (16) of the scaffold (2).

8. Scaffolding arrangement according to any of claims 1 to 7, **characterised in that** the anchor (1) is formed as a multi-part anchor comprising a metal load distributor plate (7) and a support body (8), the support body (8) tapering from a first end face (9), which when mounted faces the building wall (36) and is placed against the load distributor plate (7), towards an opposite, second end face (10), which when mounted faces the scaffold (2).

9. Scaffolding arrangement according to any of claims 1 to 8, **characterised in that** the second end face (10) of the support body (8) is defined by a tubular neck (12) of the anchor (1).

10. Scaffolding arrangement according to any of claims 1 to 9, **characterised in that** the support body (8) is made of plastics material, and **in that** the support body (8) is preferably formed from a fibre-reinforced plastics material.

## Revendications

1. Système d'échafaudage pour un mur de bâtiment (36), en particulier pour un mur extérieur de bâtiment, comprenant:
- une pluralité d'éléments d'ancrage (1) respectivement agencés à distance les uns des autres dans une direction horizontale,
- des colliers pour tube (4) assemblés aux éléments d'ancrage (1),
- un rail (3) s'étendant de préférence de manière sensiblement horizontale, dans lequel le rail (3) est fixé aux colliers pour tube (4),
- un échafaudage (2), comportant en particulier une pluralité de cadres de système (16) respectivement agencés de manière répartie latéralement et facultativement verticalement, des plaques (17) et/ou des planches et des éléments de garde-corps étant prévus entre les cadres de système (16), et
- un dispositif d'assemblage (5) pour la fixation de l'échafaudage (2) au rail (3) avec un premier élément de couplage (30) en prise autour du rail (3),
- dans lequel le dispositif d'assemblage comporte un second élément de couplage (32) en prise autour d'un élément tubulaire de l'échafaudage (2) ainsi qu'un raccord d'éléments de couplage pour assembler le premier élément de couplage (30) au second élément de couplage (32),
- **caractérisé en ce que** le rail (3) est formé par plusieurs éléments de rail (3.1, 3.2) emboîtés les uns dans les autres et assemblés les uns aux autres et fixés les uns aux autres par un loqueteau à bille, et est réalisé sous la forme d'un rail renforcé (3) avec une enveloppe tubulaire (23) et un renfort tubulaire intérieur (24), dans lequel le renfort tubulaire (24) s'appuie sur l'enveloppe tubulaire (23) côté enveloppe tubulaire intérieure et/ou est assemblé avec celle-ci.

2. Système d'échafaudage selon la revendication 1, **caractérisé en ce que** le premier élément de couplage (30) et/ou le second élément de couplage (32) sont amovibles et/ou fixés dans une direction longitudinale d'assemblage de manière à pouvoir coulisser sur le raccord d'éléments de couplage.

3. Système d'échafaudage selon la revendication 1 ou 2, **caractérisé en ce qu'**un tube (29) s'étendant dans la direction longitudinale d'assemblage est prévu en tant que raccord d'éléments de couplage et/ou **en ce que** le premier élément de couplage (30) et/ou le second élément de couplage (32) sont réalisés sous forme de double collier.

4. Système d'échafaudage selon l'une des revendications 1 à 3, **caractérisé en ce qu'**un adaptateur de compensation longitudinale (6) est prévu entre l'élément d'ancrage (1) et le collier pour tube (4), dans lequel l'adaptateur de compensation longitudinale (6) est relié d'une part à l'élément d'ancrage (1) et d'autre part au collier pour tube (4) et dispose d'un moyen de réglage pour régler une distance entre le collier pour tube (4) et l'élément d'ancrage (1).

5. Système d'échafaudage selon la revendication 4, **caractérisé en ce qu'**un raccord de serrage est prévu en tant que moyen de réglage et/ou un assemblage vissé est réalisé en tant que moyen de réglage, de telle sorte qu'une rotation d'un corps d'actionnement du raccord vissé permet de régler la distance entre le collier pour tube (4) et l'élément d'ancrage (1).

6. Système d'échafaudage selon l'une des revendications 1 à 5, **caractérisé en ce que** l'élément d'ancrage (1) comporte un élément fileté (13) pour recevoir une tige filetée (25) du collier pour tube (4) et/ou un tourillon fileté (34) de l'adaptateur de compensation longitudinale (6).

7. Système d'échafaudage selon l'une des revendications 1 à 6, **caractérisé en ce que** le second élément de couplage (32) du dispositif d'assemblage (5) est fixé sur un montant vertical (31) du cadre de système (16) de l'échafaudage (2).

8. Système d'échafaudage selon l'une des revendications 1 à 7, **caractérisé en ce que** l'élément d'ancrage (1) est réalisé sous la forme d'un élément d'ancrage en plusieurs parties avec une plaque métallique de répartition de charge (7) et un corps de support (8), dans lequel le corps de support (8) se rétrécit à partir d'une première face d'extrémité (9) dirigée vers le mur de bâtiment (36) à l'état monté et placée contre la plaque de répartition de charge (7) en direction d'une seconde face d'extrémité (10) opposée, dirigée vers l'échafaudage (2) à l'état monté.

9. Système d'échafaudage selon l'une des revendications 1 à 8, **caractérisé en ce que** la seconde face d'extrémité (10) du corps de support (8) est définie par un col tubulaire (12) de l'élément d'ancrage (1).

10. Système d'échafaudage selon l'une des revendications 1 à 9, **caractérisé en ce que** le corps de support (8) est fabriqué en matière plastique et **en ce que** le corps de support (8) est de préférence formé à partir d'une matière plastique renforcée par des fibres.
